# EUROPÄISCHE PATENTSCHRIFT

(11) **EP 0 515 872 B1**
(45) Veröffentlichungstag und Bekanntmachung des Hinweises auf die Patenterteilung: **07.08.1996**
(21) Anmeldenummer: 92107564.4
(22) Anmeldetag: 05.05.1992
(51) Int. Cl.: F42C 13/04

(54) **Sensoreinrichtung zur Auslösung eines Wirkkörpers**
Sensor arrangement for firing ammunition
Appareil capteur pour déclencher une munition

(30) Priorität: 31.05.1991 DE 4117873
(43) Veröffentlichungstag der Anmeldung: 02.12.1992
(73) Patentinhaber: DIEHL GMBH & CO., D-90478 Nürnberg (DE)
(72) Erfinder: Westphal, Robert, Dr., W-8500 Nürnberg 90 (DE)

(56) Entgegenhaltungen:
- EP-A- 0 058 032
- DE-C- 2 120 735
- FR-A- 2 199 863

## Beschreibung

Die Erfindung betrifft eine Sensoreinrichtung gemäß dem Oberbegriff des Anspruches 1.

Eine derartige Sensoreinrichtung ist als FM-CW-Radar mit einer Trägerfrequenz im Bereich von 1 bis 2 GHz aus der EP 0 058 032 A bekannt. Sie weist am oberen Ende eines säulenförmigen, manuell ins zu überwachende Geände verbringbaren, Gerätes in typisch etwa einem Meter über Grund eine ungerichtete Antenne auf. Über diese wird elektromagnetische Energie rundum abgestrahlt und die dopplerbehaftete Reflexionsenergie von einem sich bewegenden Objekte sowohl in unmittelbarer Sichtlinie wie auch über einen Bodenreflex wieder aufgenommen. Die empfangsseitige Überlagerung dieser beiden gegeneinander phasenverschobenen Zielechos führt bei einer bestimmten Dopplerseitenband-Auswertung zu entfernungsabhängiger Interferenz-Auslöschung und eröffnet dadurch die Möglichkeit, je nach den Aufstellgegebenheiten der Antenne einen bestimmten Detektionsradius zu definieren. Das Prinzip dieses Dopplerradarsensors beruht also auf der Auswertung zweier ungestörter Funkverbindungen zwischen der Antenne und dem reflektierenden Zielobjekt, von denen die eine eine unmittelbare Sichtverbindung und die andere eine aufgrund der Bodenreflexion nur mittelbare Sichtverbindung ist; weshalb ein solcher Radarsensor dann nicht einsetzbar ist, wenn das Zielobjekt, aufgrund der den Sensor umgebenden Geländegegebenheiten, von der Antenne nicht in direkter Sichtlinie wahrgenommen werden kann. Das aber ist sehr häufig der Fall beim Ausbringen von Minensensoren in unwegsamem Gelände bzw. in sichtgeschützter Position, weil aus handhabungstechnischen Gründen und zur Vermeidung einer zu hohen Verratswahrscheinlichkeit die Antenne nicht bis über die Kammlinie umgebender Hügel oder über den Geländebewuchs hinaus verlängert werden kann, um aus der Deckung heraus das dahinter gelegene Aufmarschgelände einzusehen. Moderne Minen gegen Landfahrzeuge und niedrigfliegende Luftfahrzeuge werden nämlich nicht mehr unmittelbar in der zu erwartenden Ziel-Bewegungsbahn, sondern in der Deckung abseits davon ausgelegt, um über größere Distanz von der Seite oder von oben und dadurch mit größerer Effektivität im Ziel zu wirken, wie insbesondere in der GB 2 174 482 A für eine Landmine mit Submunitions-Wirkmechanismus beschrieben. Bei ihr initiiert der Wecksensor das Abheben des Wirkkörpers aus einem stationär zurückbleibenden Startgerät, woraufhin der Wirkkörper am Fallschirm hängend wieder ins Zielgebiet absteigt und dieses mit einem Suchzünder-Sensor spiralförmig-einengend absucht. Bei Erfassen des zu bekämpfenden Zielobjektes wird vom Suchzünder der Gefechtskopf mit projektilbildender Hohlladungs-Einlage in Richtung auf das gerade erfaßte Zielobjekt ausgelöst. Problematisch kann bei solcher Bekämpfungsstrategie allerdings sein, daß für die Kinematik ab Ansprechen des Sensors, also für den Aufstieg aus dem Startgerät und für den gebremsten rotierenden Abstieg ins Zielgebiet, eine nicht beliebig verkürzbare Zeitspanne verstreicht. Dadurch ist keine Wirkung im Zielobjekt erzielbar, wenn dieses z. B. nur die Peripherie des Erfassungsbereiches des Sensors berührt und sich bereits wieder aus dem vom Wirkkörper auffaßbaren Bereich entfernt hat, wenn dieser Wirkkörper nach Durchgang durch sein Apogäum schließlich mit eingeschaltetem Suchzünder ins Zielgebiet absteigt. Deshalb sollte das Abheben aus dem Startgerät überhaupt nur von einem Zielobjekt initiiert werden, wenn hinreichend sicher ist, daß der Suchzünder-Wirkkörper bei seinem Abstieg dieses Zielobjekt auch tatsächlich noch in seinem Wirkbereich (und in diesem möglichst zentral) erfassen kann. Dagegen soll der Wirkkörper in seiner Funktionsbereitschaft verharren, also noch nicht aufsteigen, wenn aufgrund der Zielbewegung die Wahrscheinlichkeit zu gering ist, daß das vom Sensor aktuell erfaßte Zielobjekt auch tatsächlich erfolgversprechend bekämpft werden kann.

In diesem Zusammenhang ist es also problematisch, daß der etwa von Hand oder mittels eines Werfers verbrachte Wirkkörper mit seinem Sensor sich schon aus Tarnungsgründen nicht zu hoch über den Untergrund erheben sollte, so daß bereits niedrige Bodenwellen oder Bewuchs in der Umgebung die direkte Sicht zum sich annähernden Zielobjekt unterbinden. Denn dann arbeitet ein Radarsensor gemäß der eingangs zitierten gattungsbildenden Vorveröffentlichung nicht mehr. Das gilt sinngemäß für die Funktion eines Radar-Annäherungszünders gemäß DE 21 20 735 C1, zumal dieser noch mit einer gerichteten Antenne für noch höhere, also auf direkte Sicht arbeitende Radarfrequenz und mit einer besonderen Schaltung ausgestattet ist, die sicherstellen soll, daß für die Zündauslösung ausschließlich unmittelbar aufgenommene Reflexionsenergie vom zu bekämpfenden Zielobjekt ausgewertet wird, aber nicht nur mittelbar (über Bodenreflexionen) aufgenommene Zielechos.

Die Effizienz eines Minenfeldes läßt sich dadurch steigern, daß die einzelnen Wirkkörper miteinander kommunizieren, sobald sie von Wecksensoren in Funktionsbereitschaft versetzt sind, welche zweckmäßigerweise auf mechanische Schwingungen ansprechen, wie sie etwa bei dem seismischen Wecksensor nach der EP 0 375 872 A1 ausgewertet werden. Dort ist vorgesehen, eine Ansprechschwelle in Abhängigkeit von den Umgebungsbedingungen am Einsatzorte, insbesondere in Abhängigkeit von der Beschaffenheit des Untergrundes, vorzugeben, um einerseits eine zu hohe Fehler-Signalrate zu vermeiden und andererseits doch eine reproduzierbare Empfindlichkeit gegen spezifische Zielobjekte sicherstellen zu können. Wenn also die Annäherung eines potentiellen Zielobjektes mehrere Wecksensoren ansprechen läßt, wird zweckmäßigerweise nur bei derjenigen Mine der Abwehrmechanismus initiiert, die aufgrund ihrer relativen Position zur momentanen Zielbewegung die größte Erfolgsaussicht für die Zielakquisition aufweist. Darüberhinaus kann es für die Optimierung des Einsatzes der Wirkkörper noch von Interesse sein, nicht nur die radiale Entfernung und Geschwindigkeit des sich annähernden Zielobjektes zu erfassen, sondern auch die Richtung zum erfaßten Zielobjekt, um daraus beispielsweise eine Kommandoübergabe an eine günstiger positionierte Mine ableiten zu können, ohne des apparativen Aufwandes etwa für ein Laser-Retromodulatorsystem zu bedürfen, wie es dafür aus der DE 36 25 334 C2 bekannt ist.

In Erkenntnis dieser Gegebenheiten und zu eröffnenden Möglichkeiten liegt der Erfindung die Aufgabe zugrunde, eine Sensoreinrichtung gattungsgemäßer Art derart auszulegen, daß sie auch aus der Deckung heraus mit einfachen apparativen Mitteln die wichtigsten Zielinformationen für den effektiven Einsatz der aus der Entfernung wirkenden Landmine gegen ein sich annäherndes Zielobjekt gewinnen läßt, um so eine wirksame Grundlage für den optimierten Einsatz insbesondere eines Wirkkörpers auf Basis der Suchzünder-Submunition zu bilden.

Diese Aufgabe ist bei einer Sensoreinrichtung gattungsgemäßer Art dadurch gelöst, daß sie gemäß dem Kennzeichnungsteil des Anspruches 1 ausgelegt ist. Bevorzugte Abwandlungen und Weiterbildungen dieser erfindungsgemäßen Lösung sind in den Unteransprüchen gekennzeichnet.

Die erfindungsgemäße Sensoreinrichtung weist den Vorteil auf, daß mit ihr bei relativ geringer Gesamtbauhöhe, d.h. Anbringung der mindestens einen Antenne über Grund, vergleichsweise präzise Zielinformationen bezüglich Zielentfernung und Zielgeschwindigkeit bzw. gegebenenfalls auch bezüglich Geschwindigkeitsrichtung des zu bekämpfenden Zieles für das Kriterium der Auslösung des Wirkkörpers gewinnbar sind.

Weitere Einzelheiten, Merkmale und Vorteile ergeben sich aus der nachfolgenden Beschreibung eines in der Zeichnung schematisch in einer Blockdarstellung verdeutlichten Ausführungsbeispieles der erfindungsgemäßen Sensoreinrichtung zur Auslösung eines Wirkkörpers. Die Figur zeigt in einem Block die nach dem Prinzip eines Puls-Doppler-Radars arbeitende Sensoreinrichtung 10, die mit einem Wecksensor 12 verbunden ist, was durch den Pfeil 14 angedeutet ist. Bei dem Wecksensor 12 handelt es sich um einen akustischen und/oder um einen auf seismische Signale ansprechenden Sensor.

Die Sensoreinrichtung 10 weist einen Sender 16 und einen Empfänger 18 auf, wobei der Sender 16 zur Erzeugung eines pulsmodulierten Sendesignals einen Pulsmodulator und einen kohärenten Oszillator aufweist. Der Sender 16 und der Empfänger 18 sind über einen Empfängerschutzschalter 20 entkoppelt. Die mindestens eine Antenne ist mit der Bezugsziffer 22 bezeichnet. Bei ihr handelt es sich bspw. um eine horizontal polarisierte Yagi-Antenne oder um eine Stabantenne. Die Antenne 22 dient im zeichnerisch dargestellten Beispiel sowohl als Sendeantenne als auch als Empfangsantenne. Es ist jedoch auch möglich, dem Sender 16 und dem Empfänger 18 jeweils eine eigene Antenne zuzuordnen.

Der Empfänger 18 weist einen ersten Empfängermischer 24 mit einem ersten Eingang 26, einem zweiten Eingang 28 sowie einem Zwischenfrequenzsignalausgang 30 sowie einen zweiten Empfängermischer 32 mit einem ersten Eingang 34, einem zweiten Eingang 36 und einem Ausgang 38 auf.

Der Empfängerschutzschalter 20 ist mit dem ersten Eingang 26 des ersten Empfängermischers 24 über ein Bandpaßfilter und einen rauscharmen Vorverstärker 42 verbunden. Der zweite Eingang 28 des ersten Empfängermischers 24 ist mit einem Rückmischsignalausgang 44 des Senders 16 verbunden. Der Zwischenfrequenzsignalausgang 30 des ersten Empfängermischers 24 ist über ein Tiefpaßfilter 46 und einen Verstärker 48 mit dem ersten Eingang 34 des zweiten Empfängermischers 32 verbunden. Der zweite Eingang 36 des zweiten Empfängermischers 32, bei dem es sich um einen bipolare Videosignale erzeugenden Quadraturdetektor handeln kann, ist mit einem Zwischenfrequenzsignalausgang 50 des Senders 16 verbunden.

Der Ausgang 38 des zweiten Empfängermischers 32 ist über einen Videoverstärker 52 und ein A/D-Wandlersystem 54 mit einem Signalprozessor 56 verbunden.

Die erfindungsgemäße Sensoreinrichtung 10 eignet sich als Minensensor gegen Boden- und Luftziele, der in niedriger Höhe zur Bestimmung der radialen Zielentfernung und der radialen Zielgeschwindigkeit funktioniert. Hierbei kann zu dem zu bekämpfenden Ziel Sichtverbindung gegeben sein; diese ist jedoch nicht unbedingt erforderlich. Optional kann auch die Zielrichtung in Azimut und Elevation bestimmt werden. Die Sensoreinrichtung 10 arbeitet nach dem Prinzip eines Puls-Doppler-Radars mit einer Frequenz im HF-, VHF-, UHF- oder Mikrowellen-Bereich. Wie bereits erwähnt worden ist, ist zur Bestimmung der Zielentfernung und der Zielgeschwindigkeit mindestens eine Antenne 22 erforderlich. Soll außerdem auch die Zielrichtung bestimmt werden, so sind mindestens drei Antennen 22 erforderlich.

Mittels des erwähnten Pulsmodulators und kohärenten Oszillators des Senders 16 wird bei einem Ausführungsbeispiel der Sensoreinrichtung 10 ein pulsmoduliertes Sendesignal mit einer Frequenz von 1000 MHz erzeugt. Die Sendeimpulse werden über eine Richt- oder Rundstrahlantenne 22 abgestrahlt. Der Sender 16 und der Empfänger 18 sind während der Aussendung der Sendeimpulse über den Empfängerschutzschalter 20 entkoppelt.

Das Echosignal, das vom umliegenden Bodenclutter und von möglichen Zielen reflektiert wird, gelangt über die mindestens eine Antenne 22 in den Empfänger 18. Dort wird das Empfangssignal zunächst bandpaßgefiltert (bei 40) und durchläuft dann einen rauscharmen Vorverstärker 42 mit einer Mittenfrequenz von 1000 MHz.

Im nachfolgenden Empfängermischer 24 wird das Signal kohärent mit einem Rückmischsignal (bei 44 bzw. 28) von 880 MHz auf eine Zwischenfrequenz von 120 MHz am Ausgang 30 umgesetzt.

Da alle Sende- und Empfangsoszillatoren auf eine gemeinsame 10 MHz-Referenzquelle phasenstarr angebunden sind, ist das gesamte System kohärent.

Das Zwischenfrequenzsignal von 120 MHz am Ausgang 30 des ersten Empfängermischers 24 wird in einem nachfolgenden Verstärker 48 auf den erforderlichen Signalpegel angehoben und mittels des Tiefpaßfilters 46, das eine Grenzfrequenz von 200 MHz besitzt, tiefpaßgefiltert. Dieses am ersten Eingang 34 anstehende Zwischenfrequenzsignal von 120 MHz wird im zweiten Empfängermischer 32 mit einem Signal von 120 MHz gemischt, das am Zwischenfrequenzsignalausgang 50 des Senders 16 ansteht. Im zweiten Empfängermischer 32 wird ein bipolares Videosignal erzeugt, das am Ausgang 38 des zweiten Empfängermischers 32 ansteht. Je nach Ausführung der Sensoreinrichtung 10 ist das Signal am Ausgang 38 entweder einkanalig oder zweikanalig, bestehend aus den Bestandteilen Inphasesignal und Quadratursignal.

Das Signal am Ausgang 38 des zweiten Empfängermischers 32 wird mittels eines Videoverstärkers 52 auf den erforderlichen Signalpegel gebracht und einem A/D-Wandlersystem 54 zugeführt. Dieses Analog-Digital-Wandlersystem besteht aus ein bis zwei schnellen Analog-Digital-Wandler. Die Abtastfrequenz ist auf die Pulsdauer ausgelegt. Im beschriebenen Ausführungsbeispiel beträgt die Abtastfrequenz entsprechend der Pulsdauer von 50 ns minimal 20 MHz.

Das digitalisierte Empfangssignal wird in dem nachgeschalteten Signalprozessor 56 weiter verarbeitet.

Beim Einsatz der Sensoreinrichtung 10 in einem intelligenten Minensystem ist die Sensoreinrichtung 10 zunächst passiv. Sie wird durch einen einfach ausgebildeten Wecksensor 12, bei dem es sich z.B. um einen Akustiksensor oder um einen Seismiksensor handelt, aktiviert. Auf diese Weise ist die Mine nur sehr schwer detektier- und ortbar, da der Sender 16 lediglich kurzzeitig während einiger ms arbeitet.

Nach der Aufstellung der Mine am vorgesehenen Standort wird die Sensoreinrichtung 10 zunächst einmal aktiviert, so daß sie eine sog. Clutteradaption durchführen kann. Diese Clutteradaption besteht in der Messung des zeitinvarianten Signalechos der Umgebung. Diese zeitinvarianten Echosignale werden im Signalprozessor 56 abgespeichert. Danach wird die Sensoreinrichtung 10 in den passiven Zustand geschaltet. Bewegt sich nun ein mögliches Ziel entweder in der Luft, z.B. ein Hubschrauber, oder am Boden, z.B. ein zu bekämpfendes Panzerfahrzeug, innerhalb der Reichweite der Sensoreinrichtung 10 an dieser vorbei, so wird die Sensoreinrichtung 10 mittels des vorgeschalteten Wecksensor 12 aktiviert.

Zur Bekämpfung von Luftzielen wird eine Bestimmung der Anflugrichtung in Azimut und Elevation nach dem Interferrometerprinzip durchgeführt. Hierzu werden -wie erwähnt worden ist- mindestens drei Antennen 22 benötigt. Die Richtungsbestimmung kann auch hierbei nach dem Doppler-Radarprinzip mit mehreren Antennen 22 als Teilbasis durchgeführt werden.

In anderer elektrischer Auslegung der Sendefrequenz, nämlich im Mikrowellenbereich, ist die Sensoreinrichtung 10 zur Bedrohungsanalyse von Kpz geeignet.

## Patentansprüche

1. Sensoreinrichtung (10) für eine Landmine mit wenigstens einer in niedriger Höhe über Grund aufstellbaren Antenne (22) zum ungerichteten Abstrahlen von elektromagnetischer Energie und zum Aufnehmen von reflektierter Energie,
**dadurch gekennzeichnet,**
daß die Sensoreinrichtung (10) mit Schaltungsanordnungen zur umgebungsadaptiven Einstellung von Sensor-Auswerteschaltungen ausgestattet ist, daß ihre Antenne (22) eine Bodenwelle abstrahlt und die nicht über eine Ziel-Sichtverbindung reflektierte Bodenwellen-Energie wieder aufnimmt, und daß sie über einen Signalprozessor (56) eine Signalverarbeitung für die Freigabe eines Wirkmechanismus zur Zielabwehr durchführt.

2. Sensoreinrichtung nach Anspruch 1,
**dadurch gekennzeichnet,**
daß sie zur Clutteradaption zeitinvariante Echosignale aus der Umgebung aufnimmt und abspeichert und danach erst wieder bei Ansprechen eines Wecksensors (12) kurzzeitig zur Abstrahlung und Aufnahme elektromagnetischer Energie einschaltet.

3. Sensoreinrichtung nach Anspruch 1 oder 2,
**dadurch gekennzeichnet,**
daß ihre Antenne (22) zusätzlich der drahtlosen Kommunikation zwischen Wirkkörpern eines Minenfeldes dient.

4. Sensoreinrichtung nach Anspruch 1, mit einem Sender (16) und einem Empfänger (18),
**dadurch gekennzeichnet,**
daß die Sensoreinrichtung (10) mindestens zur Bestimmung von Entfernung und Geschwindigkeit eines zu bekämpfenden Zieles vorgesehen ist, und daß Sender (16) und Empfänger (18) mit einer gemeinsamen Antenne (22) wirkverbunden und über einen Empfängerschutzschalter (20) voneinander entkoppelt sind.

5. Sensoreinrichtung nach Anspruch 1 mit einem Sender (16) und einem Empfänger,
**dadurch gekennzeichnet,**
daß die Sensoreinrichtung (10) mindestens zur Bestimmung von Entfernung und Geschwindigkeit eines zu bekämpfenden Zieles vorgesehen ist, und daß dem Sender (16) und dem Empfänger (18) jeweils eine eigene Antenne (22) zugeordnet ist.

6. Sensoreinrichtung nach einem der vorhergehenden Ansprüche,
**dadurch gekennzeichnet,**
daß die Sensoreinrichtung (10) nach dem Prinzip eines Puls-Doppler-Radars arbeitet, wobei der Sender (16) zur Erzeugung eines pulsmodulierten Sendesignals einen Pulsmodulator und einen koherenten Oszillator aufweist.

7. Sensoreinrichtung nach einem der Ansprüche 1 bis 3,
**dadurch gekennzeichnet,**
daß die Sensoreinrichtung (10) zur Aussendung und zum Empfang eines frequenzmodulierten Dauerstrich-Sende-bzw. Empfangssignals vorgesehen ist.

8. Sensoreinrichtung nach einem der vorhergehenden Ansprüche,
**dadurch gekennzeichnet,**
daß zur Bestimmung von Entfernung und Geschwindigkeit und gegebenenfalls Richtung eines zu bekämpfenden Zieles mindestens drei Antennen (22) vorgesehen sind.

9. Sensoreinrichtung nach einem der vorhergehenden Ansprüche,
**dadurch gekennzeichnet,**
daß der Empfänger (18) einen ersten Empfängermischer (24) und einen zweiten Empfängermischer (32) mit einem ersten Eingang (26) an den Empfängerschutzschalter (20), mit einem zweiten Eingang (28) an einen Rückmischsignalausgang (44) des Senders (16) und mit seinem Zwischenfrequenzsignalausgang (30) mit einem ersten Eingang (34) des zweiten Empfängermischers (32) verbunden ist, dessen zweiter Eingang (36) mit einem Zwischenfrequenzsignalausgang (50) des Senders (16) und dessen Ausgang (38) mit dem Signalprozessor (56) verbunden ist, wobei die Signalfrequenz am Zwischenfrequenzsignalausgang (50) bzw. am zweiten Eingang (36) des zweiten Empfängermischers (32) und die Signalfrequenz am Zwischenfrequenzsignalausgang (30) des ersten Empfängermischers (24) und die Signalfrequenz des Zwischenfrequenzsignalausganges (50) des Senders (16) einander entsprechen.

10. Sensoreinrichtung nach Anspruch 9,
**dadurch gekennzeichnet,**
daß der Empfängerschutzschalter (20) über ein Bandpaßfilter (40) und einen rauscharmen Vorverstärker (42) mit dem ersten Eingang (26) des ersten Empfängermischers (24) verbunden ist.

11. Sensoreinrichtung nach Anspruch 9,
**dadurch gekennzeichnet,**
daß der Zwischenfrequenzsignalausgang (30) des ersten Empfängermischers (24) über ein Tiefpaßfilter (46) und einen Verstärker (48) mit dem ersten Eingang (34) des zweiten Empfängermischers (32) verbunden ist.

12. Sensoreinrichtung nach Anspruch 9 oder 10,
**dadurch gekennzeichnet,**
daß der zweite Empfängermischer (32) ein Mischer oder ein bipolare Vidiosignale erzeugender Quadraturdetektor ist.

13. Sensoreinrichtung nach einem der Ansprüche 9 bis 11,
**dadurch gekennzeichnet,**
daß der Ausgang (38) des zweiten Empfängermischers (32) über einen Videoverstärker (52) und ein A/D-Wandler-System (54) mit dem Signalprozessor (56) verbunden ist.

14. Sensoreinrichtung nach einem der vorhergehenden Ansprüche,
**dadurch gekennzeichnet,**
daß der Wecksensor (12) ein auf akustische und/oder seismische Signale empfindlicher Sensor ist.

## Claims

1. Sensory device (10) for a land mine having at least one aerial (22) to be set up at a low level above ground for the omni-directional radiation of electromagnetic energy and for picking up reflected energy,
characterized in that
the sensory device (10) is fitted with circuit arrangements for the environmentally adaptive adjustment of sensor evaluating circuits,
in that its aerial (22) emits a ground wave and again picks up the ground wave energy not reflected by way of a target-sighting contact,
and in that, by way of a signal processor (56), it carries out a signal processing for the release of an active mechanism for defence of the target.

2. Sensory device according to Claim 1,
characterized in that,
for adapting to clutter, it picks up and stores time-invariable echo signals from the environment and subsequently only switches on again briefly, when a ringing sensor (12) is actuated, for radiating and picking up electromagnetic energy.

3. Sensory device according to Claim 1 or 2,
characterized in that
its aerial (22) also serves for wireless communication between active elements of a mine-field.

4. Sensory device according to Claim 1, having a transmitter (16) and a receiver (18),
characterized in that
the sensory device (10) is provided at least for determining distance and speed of a target to be attacked,
and in that transmitter (16) and receiver (18) are actively connected with a common aerial (22) and are disconnected from each other by way of a receiver protective switch (20).

5. Sensory device according to Claim 1 having a transmitter (16) and a receiver,
characterized in that
the sensory device (10) is provided at least for determining distance and speed of a target to be attacked, and in that in each case a separate aerial (22) is associated with the transmitter (16) and with the receiver (18).

6. Sensory device according to one of the preceding claims,
characterized in that
the sensory device (10) works according to the principle of a pulse-Doppler radar, the transmitter (16), for the production of a pulse-modulated transmission signal, having a pulse modulator and a coherent oscillator.

7. Sensory device according to one of Claims 1 to 3,
characterized in that
the sensory device (10) is provided for sending out and for receiving a frequency-modulated continuous wave transmitted or received signal.

8. Sensory device according to one of the preceding claims,
characterized in that
at least three aerials (22) are provided for determining distance and speed and possibly direction of a target to be attacked.

9. Sensory device according to one of the preceding claims,
characterized in that
the receiver (18) has a first receiver mixer (24) and a second receiver mixer (32) with a first input (26) being connected to the receiver protective switch (20), with a second input (28) being connected to a reconversion signal output (44) of the transmitter (16) and with its intermediate frequency signal output (30) being connected with a first input (34) of the second receiver mixer (32), whose second input (36) is connected with an intermediate frequency signal output (50) of the transmitter (16) and whose output (38) is connected with the signal processor (56), whereby the signal frequency at the intermediate frequency signal output (50) or at the second input (36) of the second receiver mixer (32) and the signal frequency at the intermediate frequency signal output (30) of the first receiver mixer (24) and the signal frequency of the intermediate frequency signal output (50) of the transmitter (16) correspond with one another.

10. Sensory device according to Claim 9,
characterized in that
the receiver protective switch (20) is connected by way of a band-pass filter (40) and a low-noise pre-amplifier (42) with the first input (26) of the first receiver mixer (24).

11. Sensory device according to Claim 9,
characterized in that
the intermediate frequency signal output (30) of the first receiver mixer (24) is connected by way of a low-pass filter (46) and an amplifier (48) with the first input (34) of the second receiver mixer (32).

12. Sensory device according to Claim 9 or 10,
characterized in that
the second receiver mixer (32) is a mixer or a quadrature detector producing bipolar video signals.

13. Sensory device according to one of Claims 9 to 11,
characterized in that
the output (38) of the second receiver mixer (32) is connected by way of a video amplifier (52) and an A/D converter system (54) with the signal processor (56).

14. Sensory device according to one of the preceding claims,
characterized in that
the ringing sensor (12) is a sensor which is sensitive to acoustic and/or seismic signals.

## Revendications

1. Dispositif à capteur (10) pour une mine terrestre avec au moins une antenne (22) à placer à faible hauteur au-dessus du sol pour l'émission non dirigée d'énergie électromagnétique et pour l'absorption d'énergie réfléchie,
caractérisé
en ce que le dispositif à capteur (10) est équipé de circuits pour le réglage d'adaptation à l'environnement de circuits d'exploitation de capteurs, en ce que son antenne (22) émet une onde de sol et absorbe à nouveau l'énergie d'ondes de sol réfléchie par une liaison visuelle de cible, et en ce qu'il exécute, par un processeur de signaux (56), un traitement de signaux pour la libération d'un mécanisme actif en vue de la défense de cible.

2. Dispositif à capteur selon la revendication 1,
caractérisé
en ce qu'il absorbe pour l'adaptation clutter, des signaux d'écho non variables dans le temps, provenant du milieu ambiant, et les met en mémoire, puis enclenche à nouveau brièvement, en vue de l'émission et de l'absorption d'énergie électromagnétique, uniquement en cas d'intervention d'un capteur de veille (12).

3. Dispositif à capteur selon la revendication 1 ou 2,
caractérisé
en ce que son antenne (22) sert en supplément à la communication sans fil entre des corps actifs d'un champ de mines.

4. Dispositif à capteur selon la revendication 1, avec un émetteur 16 et un récepteur 18,
caractérisé
en ce que le dispositif à capteur (10) est prévu au moins pour la détermination de la distance et de la vitesse d'un objectif à combattre, et en ce que l'émetteur (16) et le récepteur (18) sont reliés activement à une antenne (22) commune et sont désaccouplés l'un de l'autre par un disjoncteur de récepteur (20).

5. Dispositif à capteur selon la revendication 1 avec un émetteur (16) et un récepteur,
caractérisé
en ce que le dispositif à capteur (10) est prévu au moins pour la détermination de la distance et de la vitesse d'un objectif à combattre, et en ce qu'à l'émetteur (16) et au récepteur (18) est associée chaque fois une antenne (22) respective.

6. Dispositif à capteur selon l'une des revendications précédentes,
caractérisé
en ce que le dispositif à capteur (10) fonctionne suivant le principe d'un radar Doppler à impulsions, l'émetteur (16) comportant pour la production d'un signal d'émission modulé en impulsions, un modulateur d'impulsions et un oscillateur cohérent.

7. Dispositif à capteur selon l'une des revendications 1 à 3,
caractérisé
en ce que le dispositif à capteur (10) est prévu pour l'émission et pour la réception d'un signal d'émission ou de réception continu modulé en fréquence.

8. Dispositif à capteur selon l'une des revendications précédentes,
caractérisé
en ce que pour la détermination de la distance et de la vitesse et éventuellement de la direction d'un objectif à combattre, sont prévues au moins trois antennes (22).

9. Dispositif à capteur selon l'une des revendications précédentes,
caractérisé
en ce que le récepteur (18) comporte un premier mélangeur de récepteur (24) et un deuxième mélangeur de récepteur (32) avec une première entrée (26) reliée au disjoncteur de récepteur (20), avec une deuxième entrée (28) reliée à une sortie de signaux de mélange inverse (44) de l'émetteur (16) et avec sa sortie de signaux de fréquence intermédiaire (30) reliée à une première entrée (34) du deuxième mélangeur de récepteur (32), dont la deuxième entrée (36) est reliée à une sortie de signaux de fréquence intermédiaire (50) de l'émetteur (16) et dont la sortie (38) est reliée au processeur de signaux (56), la fréquence des signaux à la sortie de signaux de fréquence intermédiaire (50) ou à la deuxième entrée (36) du deuxième mélangeur de récepteur (32) et la fréquence de signaux à la sortie de signaux de fréquence intermédiaire (30) du premier mélangeur de récepteur (24) et la fréquence de signaux de la sortie de signaux de fréquence intermédiaire (50) de l'émetteur (16) correspondant entre elles.

10. Dispositif à capteur selon la revendication 9,
caractérisé
en ce que le disjoncteur de récepteur (20) est relié par un filtre passe-bas (40) et un pré-amplificateur (42) à bruit faible avec la première entrée (26) du premier mélangeur de récepteur (24).

11. Dispositif à capteur selon la revendication 9,
caractérisé
en ce que la sortie de signaux à fréquence intermédiaire (30) du premier mélangeur de récepteur (24) est reliée par un filtre passe-bas (46) et un amplificateur (48) avec la première entrée (34) du deuxième mélangeur de récepteur (32).

12. Dispositif à capteur selon la revendication 9 ou 10,
caractérisé
en ce que le deuxième mélangeur de récepteur (32) est un mélangeur ou un détecteur de quadrature produisant des signaux vidéo bipolaires.

13. Dispositif à capteur selon l'une des revendications 9 à 11,
caractérisé
en ce que la sortie (38) du deuxième mélangeur de récepteur (32) est reliée par un amplificateur vidéo (52) et un système convertisseur analogique/numérique (54) avec le processeur de signaux (56).

14. Dispositif à capteur selon l'une des revendications précédentes,
caractérisé
en ce que le capteur de veille (12) est un capteur acoustique et/ou sensible aux signaux sismiques.
